# EUROPÄISCHE PATENTSCHRIFT

(11) **EP 3 030 509 B1**
(45) Veröffentlichungstag und Bekanntmachung des Hinweises auf die Patenterteilung: **20.09.2017**
(21) Anmeldenummer: 14744874.0
(22) Anmeldetag: 31.07.2014
(51) Int. Cl.: B66B 5/00, B66B 1/34

(54) **KOMMUNIKATIONSVERFAHREN FÜR EINE AUFZUGSANLAGE**
COMMUNICATION METHOD FOR A LIFT SYSTEM
PROCÉDÉ DE COMMUNICATION POUR UNE INSTALLATION D'ASCENSEUR

(30) Priorität: 09.08.2013 EP 13179846
(43) Veröffentlichungstag der Anmeldung: 15.06.2016
(73) Patentinhaber: Inventio AG, 6052 Hergiswil (CH)
(72) Erfinder: KUSSEROW, Martin, CH-6005 Luzern (CH)
(86) Internationale Anmeldenummer: PCT/EP2014/066526
(87) Internationale Veröffentlichungsnummer: WO 2015/018741

(56) Entgegenhaltungen:
- US-A1- 2006 108 181
- US-A1- 2012 175 196
- US-B1- 6 446 761

## Beschreibung

Die Erfindung betrifft ein Verfahren zum Austausch von Daten zwischen mindestens einer Einheit einer Aufzugsanlage und einer von der Aufzugsanlage entfernten Überwachungseinheit einer Servicezentrale, wobei in der Aufzugsanlage eine im Aufzugsschacht fahrende Aufzugskabine verwendet wird, wobei die mindestens eine Einheit über ein erstes Kommunikationsnetz mit einer an oder in der Aufzugskabine angeordneten ersten Kommunikationseinheit verbunden wird, in welcher ersten Kommunikationseinheit die von der mindestens einen Einheit gesendeten Daten gespeichert werden, und wobei die Daten aus der ersten Kommunikationseinheit über ein öffentliches Mobilfunknetz an die von der Aufzugsanlage entfernte Überwachungseinheit der Servicezentrale übertragen werden.

US6446761 B1 beschreibt ein Aufzugsystem, in dem Daten zwischen einer Aufzugsteuerung, einer Aufzugkabine, einem Gegengewicht und mehreren auf den Stockwerken angeordneten Aufzugbedieneinheiten drahtlos übertragen werden. Dafür sind an den genannten Aufzugkomponenten Terminals mit Sender-Empfänger-Einheiten angebracht, die eine relativ geringe Reichweite aufweisen. Um Daten zwischen Sender-Empfänger-Einheiten von Aufzugkomponenten zu übertragen, deren gegenseitige Distanz grösser als die Reichweite ist, werden die Daten von der sendenden Sender-Empfänger-Einheit zur empfangenden Sender-Empfänger-Einheit über dazwischen angeordnete Sender-Empfänger-Einheiten übertragen. Für die Kommunikation mit der sich im Aufzugsschacht verschiebenden Aufzugkabine wird jeweils in Abhängigkeit von der bekannten Aufzugkabinenposition eine momentan nahe der Aufzugkabine angeordnete Sender-Empfänger-Einheit als Zwischenstation selektiert.

US2006/0108181A1 beschreibt ein Aufzugsystem mit einer Aufzugsteuerung und je einer Aufzugbedieneinheit auf jedem Stockwerk und in der Aufzugkabine. Die Aufzugbedieneinheiten und auch die Aufzugsteuerung sind mit einem Piconet-Modul ausgerüstet, wobei die Piconet-Module ein drahtloses Kommunikationsnetz bilden, über welches jedes Piconet-Modul gesendete Information von allen anderen Piconet-Modulen empfangen und an alle anderen weitersenden kann. Das Kommunikationsnetz ermöglicht die Übertragung von Information über eine Reihe von mehreren Piconet-Modulen, das heisst, über Entfernungen, die die Reichweite eines einzelnen Piconet-Moduls übersteigen. Das Piconet-Kommunikationsnetz ermöglicht es auch, dass Passagiere mittels einer Fernsteuereinrichtung mit Piconet-Modul einen Aufzugruf eingeben können, und dass ein Unterhaltsfachmann beispielsweise mittels eines PDA (personal digital assistant) mit Spezialmodul fernbetätigt die Aufzugsteuerung prüfen und beeinflussen kann.

US2012/0175196A1 beschreibt ein Verfahren für einen Fernzugriff auf mehrere Subsysteme eines Aufzugsteuerungssystems. Das Verfahren umfasst insbesondere Verfahrensschritte, die dazu dienen, bei Beginn eines Fernzugriffs zu erkennen, ob bereits ein Servicegerät lokal mit der Aufzugsteuerung verbunden und aktiv ist.

EP 1415947 A1 offenbart eine Vorrichtung zur Fernwartung und Überwachung einer Aufzugsanlage mit mindestens einem Eingang zum Erfassen von ersten Signalen von einer Aufzugssteuerung und/oder von einem Sensor mit mindestens einem Ausgang von zweiten Signalen zu einem Telekommunikationsnetz und mit mindestens einem Prozessor und einem Datenspeicher, wobei im Datenspeicher ein Set von Fernwartungsfunktionen gespeichert ist und wobei eine dieser Fernwartungsfunktionen aktivierbar ist. Daten von einem Sensor oder der Aufzugssteuerung werden permanent über das Telekommunikationsnetz an eine Servicezentrale übertragen.

EP 1282578 B1 beschreibt eine Möglichkeit zur Bedienung eines Aufzugs mittels eines Funktelefons als Bedieneinheit. Das auch als Handy oder Kommunikationsendgerät bezeichnete Funktelefon weist dabei ein als Dateneingabeeinheit vorgesehenes Tastenfeld und ein als Datenausgabeeinheit vorgesehenes Anzeigeelement, auch Display genannt, auf. Das Handy kann drahtlos mit einem Mobilfunknetz kommunizieren, wobei Sprache und/oder Daten übertragbar sind. Zur Übermittlung von Sprache und/oder Daten kann das Mobilfunknetz mit weiteren Handys oder mit einem Terminal in Verbindung treten. Das Terminal besteht aus einem als Server bezeichneten Rechnersystem, das Zugriff hat auf einen Speicher mit aufzugsspezifischer und/oder allgemeiner Information. Der Server steht auch mit der Aufzugsanlage mittels eines Interfaces in Verbindung. Handy, Mobilfunknetz und Terminal bilden eine Mensch-/Maschineschnittstelle zwischen dem Benutzer und der Aufzugsanlage.

Ein Nachteil solcher Verfahren ist, dass für die drahtlose Kommunikation zwischen einer an oder in der Aufzugkabine der Aufzugsanlage angeordneten Kommunikationseinheit und einer Basisstation des öffentlichen Mobilfunknetzes eine grosse Funkreichweite und eine hohe Antennenleistung erforderlich sind, damit eine sichere Kommunikation gewährleistet werden kann. Dies hat einerseits einen relativ hohen Energieverbrauch zur Folge, und andererseits besteht ein erhebliches Risiko, dass elektronische Geräte der Aufzugsanlage in ihrer Funktion durch elektromagnetische Felder gestört werden. Häufig werden dabei komplexe Netzwerkprotokolle verwendet, die eine hohe Verkehrslast aufgrund von Sicherheitsanforderungen bei der Übertragung von Daten erzeugen. So kann zwar damit ein sicherer und zuverlässiger Verbindungsaufbau, eine verlässliche Zustellung von Datenpaketen und das Sicherstellen einer fehlerfreien Übertragung zwischen den an der Kommunikation beteiligten Einheiten gewährleistet werden, jedoch haben die (Kommunikations-)Einheiten durch derartige Netzwerkprotokolle zusätzlich einen hohen Energieverbrauch.

Aufgabe der Erfindung ist es, ein einfaches, energieeffzientes Kommunikationsverfahren für die Kommunikation zwischen einer Aufzugskabine einer Aufzugsanlage und einer von der Aufzugsanlage entfernten Servicezentrale vorzuschlagen, welches Kommunikationsverfahren möglichst geringe elektromagnetische Störungen (Elektrosmog) verursacht.

Die Aufgabe der Erfindung wird durch ein Verfahren gemäss dem unabhängigen Patentanspruch gelöst. Weiterbildungen des Verfahrens sind in den abhängigen Ansprüchen angegeben.

Ein Kern der Erfindung, bzw. die Lösung der Aufgabe ist darin zu sehen, dass beim Verfahren zum Austausch von Daten zwischen mindestens einer Einheit einer Aufzugsanlage und einer von der Aufzugsanlage entfernten Überwachungseinheit einer Servicezentrale mindestens eine Daten oder Signale erzeugende Einheit der Aufzugsanlage über ein erstes Kommunikationsnetz mit einer an oder in der Aufzugskabine angeordneten ersten Kommunikationseinheit verbunden wird und die von der mindestens einen Einheit gesendeten Daten oder Signale in der ersten Kommunikationseinheit gespeichert werden. Mindestens ein von einem Aufzugpassagier in die Aufzugskabine gebrachtes mobiles Kommunikationsendgerät (z. B. ein Smart Phone) wird über ein zweites drahtloses Kommunikationsnetz mit der ersten Kommunikationseinheit verbunden, wonach die von der mindestens einen Einheit an die erste Kommunikationseinheit übermittelten und dort gespeicherten Daten von der ersten Kommunikationseinheit an das mobile Kommunikationsendgerät übermittelt und in diesem gespeichert werden. Nachdem der Aufzugpassagier mit dem mobilen Kommunikationsendgerät die Aufzugskabine bzw. den Aufzugsschacht verlassen hat, werden die gespeicherten Daten vom mobilen Kommunikationsendgerät über ein öffentliches Mobilfunknetz an die von der Aufzugsanlage entfernte Überwachungseinheit übermittelt.

Bei einer der möglichen Ausführungsformen des Verfahrens werden die Daten von der ersten Kommunikationseinheit in Abhängigkeit von mindestens einer Regel an das mobile Kommunikationsendgerät übermittelt und dort gespeichert.

Bei einer weiteren möglichen Ausführungsform des Verfahrens werden die im mobilen Kommunikationsendgerät gespeicherten Daten vom mobilen Kommunikationsendgerät über ein öffentliches Mobilfunknetz in Abhängigkeit von mindestens einer weiteren Regel an die Überwachungseinheit der Servicezentrale übermittelt.

Zweckmässigerweise kann als mindestens eine Regel bzw. als mindestens eine weitere Regel ein vorher definiertes Datenvolumen, eine Priorität der Daten, ein Sicherheitsanforderungskriterium, eine Uhrzeit, eine zeitliche Verzögerung, eine Signalstärke, eine Übertragungszeit, eine Authentifikation bzw. Autorisation des mobilen Kommunikationsendgeräts oder ein Nachweis, dass das mobile Kommunikationsendgerät ein bestimmtes Programm enthält, eine Abhängigkeit von einer Anfrage der Überwachungseinheit der Servicezentrale etc. verwendet werden.

Bei einer der möglichen Ausführungsformen des Verfahrens kann als erstes Kommunikationsnetz, also als Kommunikationsverbindung zwischen der mindestens einen Einheit und der ersten Kommunikationseinheit, ein drahtgebundenes oder ein drahtloses Kommunikationsnetz verwendet werden.

Bei einer weiteren möglichen Ausführungsform des Verfahrens kann als mobiles Kommunikationsendgerät beispielsweise ein Computer, eine intelligente Textilie, ein Tablett-Computer (Tablet-PC), ein Mobilfunkendgerät, oder ein intelligentes Mobilfunkendgerät (smart phone) etc. verwendet werden, wobei das mobile Kommunikationsendgerät über ein drahtloses zweites Kommunikationsnetz mit der ersten Kommunikationseinheit verbunden wird.

Bei einer weiteren möglichen Ausführungsform des Verfahrens kann das mobile Kommunikationsendgerät mindestens ein Programm (z. B. ein App) zum Speichern, Übermitteln, Verwalten etc. der Daten aufweisen.

Zweckmässigerweise kann die mindestens eine Einheit als Sensoreinheit, Aufzugssteuereinheit, Aktuator, Aufzugsbedieneinheit, Computer, Mobilfunkendgerät, Tablett-Computer etc. ausgestaltet sein.

Bei einer der möglichen Ausführungsformen des Verfahrens können die Daten von der mindestens einen Einheit, beispielsweise einer Sensoreinheit, über ein drahtloses erstes Kommunikationsnetz zur ersten Kommunikationseinheit übermittelt werden, wenn die Aufzugskabine mit der ersten Kommunikationseinheit an der Sensoreinheit vorbeifährt oder sich in dessen Nähe befindet. Die Funkreichweite des drahtlosen ersten Kommunikationsnetzes kann dabei so gewählt werden, dass sie etwa dem Querschnitt des Aufzugsschachtes entspricht. Damit wird erreicht, dass das drahtlose erste Kommunikationsnetz für die Übermittlung der Daten von der mindestens einen Einheit zur ersten Kommunikationseinheit mit relativ geringer Funkreichweite, d. h. mit geringem Leistungsbedarf ausgeführt werden kann.

Bei weiteren möglichen Ausführungsformen des Verfahrens kann als Sensoreinheit bzw. Aktuator beispielsweise ein Beschleunigungssensor, ein Temperatursensor, ein Luftdrucksensor, ein Stromsensor, ein Kraftsensor, ein Magnetfeldsensor, ein Gyroskop, ein Spannungssensor, ein Lichtsensor, ein Luftfeuchtigkeitssensor, eine Türkontakteinheit, eine Sicherheitseinheit, ein Gewichtssensor, ein Geschwindigkeitssensor, ein Positionssensor, eine Schalteinheit etc. verwendet werden.

Das zweite Kommunikationsnetz kann dabei beispielsweise als Nahfeldkommunikation, Bluetooth-Verbindung, WLAN-Netz (Wireless local area network = drahtloses lokales Netz) etc. ausgestaltet sein. Das Verfahren ist grundsätzlich bidirektional anwendbar. So könnten beispielsweise bei der Überwachungseinheit der Servicezentrale registrierte mobile Kommunikationsendgeräte dazu verwendet werden, Daten von der Überwachungseinheit an die Aufzugsanlage zu übermitteln. Dazu werden von der Überwachungseinheit Daten an das mobile Kommunikationsendgerät übermittelt, und diese Daten werden dann, bei zustandegekommener Verbindung zwischen dem mobilen Kommunikationsendgerät und der ersten Kommunikationseinheit, an eine Einheit, z. B. an einen Sensor oder an die Aufzugssteuereinheit der Aufzugsanlage weitergeleitet. Ein wesentlicher Vorteil des erfindungsgemässen Verfahrens besteht darin, dass ein mobiles Kommunikationsendgerät als Möglichkeit zur Übermittlung von Daten aus einer Aufzugsanlage an eine Überwachungseinheit einer Servicezentrale genutzt werden kann. Dies hat insbesondere den Vorteil, dass auch die Funkreichweite des zweiten drahtlosen Kommunikationsnetzes auf den Bereich der Aufzugskabine beschränkt werden kann, was den Energieverbrauch des zweiten drahtlosen Kommunikationsnetzes, dessen elektromagnetische Störwirkung und dessen Herstellkosten auf ein Minimum reduziert.

Ein weiterer Vorteil des erfindungsgemässen Verfahrens ist darin zu sehen, dass Daten an eine Überwachungseinheit einer Servicezentrale übertragen werden können, obwohl keine direkte Kommunikationsverbindung zwischen einer Kommunikationseinheit der Aufzugsanlage und der Überwachungseinheit existiert. Oftmals kann infolge von gebäudebedingter Abschirmung keine drahtlose Verbindung zwischen einer in einem Aufzugsschacht angeordneten Kommunikationseinheit und einer vom Aufzugsschacht entfernten Überwachungseinheit realisiert werden, weil keine Verbindung von der Kommunikationseinheit zu einer Basisstation eines öffentlichen drahtlosen Kommunikationsnetzes aufgebaut werden kann. Durch das erfindungsgemässe Verfahren ist dies zumindest zeitverzögert möglich.

Bei einer der möglichen Ausführungsformen des Verfahrens zum Austausch von Daten zwischen mindestens einer Einheit einer Aufzugsanlage und einer örtlich entfernten Überwachungseinheit einer Servicezentrale wird bei der Aufzugsanlage eine vertikal im Aufzugsschacht fahrende Aufzugskabine verwendet. Dabei wird die mindestens eine Einheit über ein erstes Kommunikationsnetz mit einer an oder in der Aufzugskabine angeordneten ersten Kommunikationseinheit verbunden, und mindestens ein mobiles Kommunikationsendgerät in der Aufzugskabine wird über ein zweites drahtungebundenes Kommunikationsnetz mit der ersten Kommunikationseinheit verbunden. Dabei werden von der mindestens einen Einheit Daten an die erste Kommunikationseinheit übermittelt und dort gespeichert, wonach die Daten von der ersten Kommunikationseinheit in Abhängigkeit von mindestens einer Regel an das mobile Kommunikationsendgerät übermittelt und dort gespeichert werden, und wonach die gespeicherten Daten vom mobilen Kommunikationsendgerät über ein öffentliches Mobilfunknetz in Abhängigkeit von mindestens einer weiteren Regel an die Überwachungseinheit übermittelt werden.

Die Erfindung wird im Folgenden anhand eines in den Figuren dargestellten Ausführungsbeispiels näher erläutert. Dabei zeigen
- Figur 1a: einen ersten Teil einer schematischen Darstellung einer erfindungsgemässen Aufzugsanlage,
- Figur 1b: einen zweiten Teil der schematischen Darstellung einer erfindungsgemässen Aufzugsanlage,
- Figur 2: ein Beispiel eines mobilen Kommunikationsendgerätes und
- Figur 3: eine vereinfachte Darstellung einer ersten Kommunikationseinheit.

Figur 1a zeigt einen ersten Teil einer schematischen Darstellung einer erfindungsgemässen Aufzugsanlage. In einem Aufzugsschacht 4 einer Aufzugsanlage fährt vertikal eine Aufzugskabine 5 zwischen nicht dargestellten Stockwerken eines Gebäudes.

An oder in der Aufzugskabine 5 ist eine erste Kommunikationseinheit 1 angeordnet, die mit mindestens einer Einheit 2 der Aufzugsanlage über ein drahtgebundenes oder drahtloses erstes Kommunikationsnetz verbunden ist. In diesem Beispiel sind als mindestens eine Einheit 2 eine Sensoreinheit im Aufzugsschacht 4 und eine Aufzugssteuereinheit der Aufzugsanlage dargestellt. Als mindestens eine Einheit 2 sind jedoch auch hier nicht gezeigte Aktuatoren, Aufzugsbedieneinheiten, Computer etc. vorstellbar. Die mindestens eine Einheit 2 könnte auch in oder an der Aufzugskabine 5 angeordnet sein. In diesem Fall könnte die erste Kommunikationseinheit 1 auch in die Einheit 2 integriert sein.

Die Aufzugsteuereinheit kann im Aufzugsschacht 4 oder in einem Maschinenraum der Aufzugsanlage angeordnet sein.

Als Sensoreinheit bzw. Aktuator kann beispielsweise ein Beschleunigungssensor, ein Temperatursensor, ein Luftdrucksensor, ein Stromsensor, ein Spannungssensor, ein Lichtsensor, ein Luftfeuchtigkeitssensor, eine Türkontakteinheit, eine Sicherheitseinheit, ein Gewichtssensor, ein Geschwindigkeitssensor, ein Positionssensor, eine Schalteinheit etc. verwendet werden.

In der Aufzugskabine 5 befindet sich ein Passagier mit einem mobilen Kommunikationsendgerät 3. Als mobiles Kommunikationsendgerät 3 kann ein Mobilfunkendgerät, ein intelligentes Mobilfunkendgerät, ein Computer etc. verwendet werden. Das mobile Kommunikationsendgerät 3 ist über ein zweites drahtloses Kommunikationsnetz mit der ersten Kommunikationseinheit 1 verbunden. Das zweite drahtlose Kommunikationsnetz kann als Bluetooth-Netz, WLAN-Netz, Nahfeldkommunikation etc. ausgestaltet sein. Das mobile Kommunikationsendgerät 3 kann dabei ein Programm, beispielsweise eine sog. App, enthalten, die die Speicherung und Übermittlung der Daten verwaltet bzw. regelt. Ein solches Programm kann dabei auch zur Steuerung der Aufzugsanlage oder zum Erhalt von aufzugsrelevanten Informationen dienen.

Ausserhalb der Aufzugsanlage ist schematisch eine Basisstation 6 eines öffentlichen mobilen Kommunikationsnetzes dargestellt. Durch die gestrichelte Linie soll die Funkreichweite der Basisstation 6 angedeutet werden. Ausserdem ist dadurch zu erkennen, dass innerhalb des Aufzugsschachtes 5 das öffentliche Mobilfunknetz nicht zur Verfügung steht, d. h., dass das mobile Kommunikationsendgerät 3 keine Kommunikationsverbindung zur Basisstation 6 aufbauen kann. Dies bedeutet, dass das mobile Kommunikationsendgerät 3 die Aufzugsanlage bzw. die Aufzugskabine 5 im Aufzugsschacht 4 verlassen muss, damit es (3) eine Verbindung zum öffentlichen Mobilfunknetz über die Basisstation 6 aufbauen kann. Es kann ein beliebiges öffentliches Mobilfunknetz benutzt werden. So ist prinzipiell jedes paketvermittelnde Mobilfunknetz verwendbar, beispielsweise ein GPRS-Netz (General Packet Radio Service = Allgemeiner paketorientierter Funkdienst), ein 3G-Netz gemäss UMTS Standard (Universal Mobile Telecommunications System = Universales Mobilkommunikationssystem), ein Netz, welches die EDGE-Technologie (Enhanced Data Rates for GSM Evolution = Erweiterte Daten Rate für die GSM (Global System for Mobile Communications = Globales System für mobile Kommunikation) Evolution, ein 4G-Netz gemäss LTE-Standard (Long Term Evolution = Langzeit Evolution) etc.

Die Daten von der mindestens einen Einheit 2 werden über das erste Kommunikationsnetz an die erste Kommunikationseinheit 1 übermittelt und dort vorzugsweise gespeichert. Die erste Kommunikationseinheit 1 umfasst dafür zumindest eine Speichereinheit und ein Kommunikationsmodul. Dabei können die Daten grundsätzlich jeglicher Art sein. So können diese beispielsweise Werte, Parameter, Sensorwerte, Nachrichten, Alarmsignale, statistische Auswertungen von Werten, sicherheitsrelevante Informationen, wartungsrelevante Informationen, Informationen betreffend den Status bzw. Zustand von Aufzugskomponenten, Nachrichten betreffend die Anforderung einer Wartung etc. sein.

Die erste Kommunikationseinheit 1 übermittelt die Daten in Abhängigkeit von mindestens einer Regel über das zweite drahtlose Kommunikationsnetz an mindestens ein mobiles Kommunikationsendgerät 3 eines Passagiers. Das mobile Kommunikationsendgerät 3 speichert die Daten und übermittelt die Daten in Abhängigkeit von mindestens einer weiteren Regel über mindestens eine Basisstation(en) 6 des öffentlichen Mobilfunknetzes an eine Überwachungseinheit 13 einer Servicezentrale 14. Die Übermittlung wird in der Regel dann erfolgen, wenn das mobile Kommunikationsendgerät 3 die Aufzugskabine 5 und damit den Aufzugsschacht 4 der Aufzugsanlage mit dem Passagier verlässt und eine stabile Verbindung über die Basisstation 6 mit dem öffentlichen Mobilfunknetz aufbauen kann.

Die mindestens eine Regel und die mindestens eine weitere Regel können vielfältig sein. So kann beispielsweise ein bestimmtes Datenvolumen zur Übermittlung der Daten festgelegt sein oder eine Priorität der Daten. Auch Sicherheitsanforderungskriterien, eine Uhrzeit, eine zeitliche Verzögerung der Übermittlung, eine Signalstärke der Funkverbindung und/oder eine Übertragungszeit können verwendet werden. Aber auch Kriterien, wie der Mobilfunkanbieter, die Authentifikation und/oder Autorisation des Benutzers des mobilen Kommunikationsendgerätes 3 etc. können als mindestens eine bzw. als mindestens eine weitere Regel verwendet werden.

Die erste Kommunikationseinheit 1 könnte aufgrund der mindestens einen Regel beispielsweise die Daten zunächst in ihrer Speichereinheit speichern und sie nur dann an das mobile Kommunikationsendgerät 3 übermitteln, wenn das mobile Kommunikationsendgerät 3 einen vorher definierten und in der ersten Kommunikationseinheit 1 (oder in einer anderen Einheit, beispielsweise die Aufzugssteuereinheit) hinterlegten Mobilfunkanbieter als Standardanbieter gesetzt hat. Die Daten könnten dann von dem mobilen Kommunikationsendgerät 3 an die Überwachungseinheit 13 der Servicezentrale 14 übermittelt werden, wenn gemäss der mindestens einen weiteren Regel das mobile Kommunikationsendgerät 3 - üblicherweise nach dem Verlassen der Aufzugskabine oder des Gebäudes - eine Verbindung mit dem Standardanbieter aufgebaut hat.

Figur 1b zeigt einen zweiten Teil der schematischen Darstellung einer erfindungsgemässen Aufzugsanlage. Wie bereits im Zusammenhang mit Figur 1a beschrieben, baut das mobile Kommunikationsendgerät 3 - nachdem es mit dem Passagier die Aufzugskabine 5 und damit den Aufzugsschacht 4 der Aufzugsanlage verlassen hat - eine Verbindung über die Basisstation 6 mit dem öffentlichen Mobilfunknetz auf und übermittelt in Abhängigkeit von der mindestens einen weiteren Regel die Daten an die mit dem Mobilfunknetz verbundene Überwachungseinheit 13 der Servicezentrale 14.

Figur 2 zeigt ein Beispiel für ein mobiles Kommunikationsendgerät 3. Als mobiles Kommunikationsendgerät 3 soll in diesem Beispiel ein intelligentes Mobilfunkendgerät - ein Smart-phone - verwendet werden. Selbstverständlich sind anstelle eines Smartphones auch ein Computer, ein Mobilfunkendgerät, ein Tablett-Computer (Tablet-PC = Personal Computer) etc. anwendbar. Das mobile Kommunikationsendgerät 3 weist einen Bildschirm (Display) 15 und zumindest eine - nicht dargestellte - Speichereinheit, ein Kommunikationsmodul (Transceiver) und eine Verarbeitungseinheit auf. Auf dem mobilen Kommunikationsendgerät 3 ist ein Programm 7 - eine App - zur Durchführung des Verfahrens gemäss den Figuren 1a und 1b enthalten. Das Display 15 kann als berührungsempfindlicher Bildschirm ausgestaltet sein. Das Programm 7 kann zur Speicherung, Übermittlung und Verwaltung der an die Überwachungseinheit 13 zu übermittelnden Daten dienen. Das Programm 7 ist beispielsweise auf dem Display 15 durch ein Symbol (Icon) dargestellt. Die Aktivierung des Programms 7 kann durch Berührung des Icons erfolgen, oder das Programm wird beim Starten des mobilen Kommunikationsendgerätes 3 aktiviert oder bei Installation des Programms 7.

Figur 3 zeigt ein vereinfachtes Schema einer ersten Kommunikationseinheit 1 zum Durchführen des Verfahrens gemäss den Figuren 1a und 1b. Dazu weist die erste Kommunikationseinheit 1 zumindest eine Speichereinheit 11 und mindestens ein Kommunikationsmodul 12 auf. Das Kommunikationsmodul 12 kann eine Empfangseinheit 8, eine Verarbeitungseinheit 9 und eine Sendeeinheit 10 umfassen.

Die erste Kommunikationseinheit 1 kann als separate Einheit ausgestaltet oder in der mindestens einen Einheit 2 der Aufzugsanlage, beispielsweise in einer Aufzugssteuereinheit, einer Aufzugsbedieneinheit, einer Sensoreinheit etc. integriert sein. Vorzugsweise ist die erste Kommunikationseinheit 1 in oder an der Aufzugskabine 5 angeordnet. Damit kann die erste Kommunikationseinheit 1 die Daten von der mindestens einen Einheit 2 - beispielsweise von einer im Aufzugsschacht installierten Sensoreinheit mit geringer Funkreichweite - über das drahtlose erste Kommunikationsnetz empfangen, wenn die Aufzugskabine 5 an der mindestens einen Einheit 2 (z. B. Sensoreinheit) vorbeifährt oder sich in dessen Nähe befindet.

## Patentansprüche

1. Verfahren zum Austausch von Daten zwischen mindestens einer Einheit (2) einer Aufzugsanlage und einer von der Aufzugsanlage entfernten Überwachungseinheit (13) einer Servicezentrale (14), wobei in der Aufzugsanlage eine in einem Aufzugsschacht (4) fahrende Aufzugskabine (5) verwendet wird, wobei die mindestens eine Einheit (2) über ein erstes Kommunikationsnetz mit einer an oder in der Aufzugskabine (5) angeordneten ersten Kommunikationseinheit (1) verbunden wird, und wobei die von der mindestens einen Einheit gesendeten Daten in der ersten Kommunikationseinheit (1) gespeichert werden,
**dadurch gekennzeichnet, dass**
mindestens ein von einem Aufzugpassagier in die Aufzugskabine (5) gebrachtes mobiles Kommunikationsendgerät (3) über ein zweites drahtloses Kommunikationsnetz mit der ersten Kommunikationseinheit (1) verbunden wird, die von der mindestens einen Einheit (2) an die erste Kommunikationseinheit (1) übermittelten und dort gespeicherten Daten von der ersten Kommunikationseinheit (1) an das mobile Kommunikationsendgerät (3) übermittelt und in diesem gespeichert werden,
die Aufzugskabine (5) vom Aufzugpassagier mit dem mobilen Kommunikationsendgerät (3) verlassen wird, wonach die gespeicherten Daten vom mobilen Kommunikationsendgerät (3) über ein öffentliches Mobilfunknetz an die von der Aufzugsanlage entfernte Überwachungseinheit (13) übermittelt werden.

2. Verfahren nach Anspruch 1,
**dadurch gekennzeichnet, dass**
die Daten von der ersten Kommunikationseinheit (1) in Abhängigkeit von mindestens einer Regel an das mobile Kommunikationsendgerät (3) übermittelt und dort gespeichert werden.

3. Verfahren nach Anspruch 1 oder 2,
**dadurch gekennzeichnet, dass**
die gespeicherten Daten vom mobilen Kommunikationsendgerät (3) über ein öffentliches Mobilfunknetz in Abhängigkeit von mindestens einer weiteren Regel an die Überwachungseinheit (13) übermittelt werden.

4. Verfahren nach Anspruch 2 oder 3,
**dadurch gekennzeichnet, dass**
als Regel ein vorher definiertes Datenvolumen, eine Priorität der Daten, ein Sicherheitsanforderungskriterium, eine Uhrzeit, eine zeitliche Verzögerung, eine Signalstärke und/oder eine Übertragungszeit verwendet werden.

5. Verfahren nach einem der vorangegangenen Ansprüche,
**dadurch gekennzeichnet,**
**dass** als erstes Kommunikationsnetz ein drahtloses oder ein drahtgebundenes Kommunikationsnetz verwendet wird.

6. Verfahren nach einem der vorangegangenen Ansprüche,
**dadurch gekennzeichnet,**
**dass** als mobiles Kommunikationsendgerät (3) ein Mobilfunkendgerät, ein Computer, ein Tablett-Computer, eine intelligente Textilie und/oder ein intelligentes Mobilfunkendgerät verwendet werden.

7. Verfahren nach Anspruch 6,
**dadurch gekennzeichnet,**
**dass** beim mobilen Kommunikationsendgerät (3) mindestens ein Programm (7) zum Speichern, Verwalten und Übermitteln der Daten verwendet wird

8. Verfahren nach einem der vorangegangenen Ansprüche,
**dadurch gekennzeichnet,**
**dass** als mindestens eine Einheit (2) eine Sensoreinheit und/oder eine Aufzugssteuereinheit verwendet werden.

9. Verfahren nach Anspruch 8,
**dadurch gekennzeichnet,**
**dass** Daten von der Sensoreinheit (2) übermittelt werden, wenn die Aufzugskabine (5) mit der ersten Kommunikationseinheit (1) an der Sensoreinheit (2) vorbeigefahren wird oder sich in dessen (2) Nähe befindet.

10. Verfahren nach einem der Ansprüche 8 oder 9,
**dadurch gekennzeichnet,**
**dass** die Funkreichweite der Sensoreinheit (2) so gewählt wird, dass sie dem Querschnitt des Aufzugschachtes (4) entspricht.

11. Verfahren nach einem der Ansprüche 8 bis 10,
**dadurch gekennzeichnet,**
**dass** als Sensoreinheit (2) ein Beschleunigungssensor, ein Temperatursensor, ein Luftdrucksensor, ein Stromsensor, ein Spannungssensor, ein Lichtsensor, ein Luftfeuchtigkeitssensor, eine Türkontakteinheit, eine Sicherheitseinheit, ein Gewichtssensor, ein Geschwindigkeitssensor und/oder ein Positionssensor verwendet werden.

12. Verfahren nach einem der vorangegangenen Ansprüche,
**dadurch gekennzeichnet,**
**dass** bei der ersten Kommunikationseinheit (1) zumindest eine Speichereinheit (11) und ein Kommunikationsmodul (12) verwendet werden.

## Claims

1. Method for the exchange of data between at least one unit (2) of an elevator system and a monitoring unit (13) of a service center (14), which is locationally remote from the elevator system, wherein, used in the elevator system is an elevator car (5) that runs in an elevator hoistway (4), wherein, via a first communication network, the at-least one unit (2) is connected with a first communication unit (1), which is arranged on, or in, the elevator car (5), and wherein the data that are transmitted from the at-least one unit are stored in the first communication unit (1),
**characterized in that**
at least one mobile-communication end-device (3), which is brought into the elevator car (5) by an elevator passenger, is connected, via a second wireless communication network, with the first communication unit (1), the data that are transmitted by the at-least one unit (2) to the first communication unit (1), and stored there, are transmitted by the first communication unit (1) to the mobile-communication end-device (3), and stored therein, the elevator car (5) is exited by the elevator passenger with the mobile-communication end-device (3), after which, the stored data are transmitted by the mobile-communication end-device (3), via a public mobile-communication network, to the monitoring unit (13) that is locationally remote from the elevator system.

2. Method according to Claim 1, **characterized in that**, depending on at least one rule, the data are transmitted by the first communication unit (1) to the mobile-communication end-device (3) and stored there.

3. Method according to Claim 1 or 2, **characterized in that**, depending on at least one further rule, the stored data are transmitted by the mobile-communication end-device (3) via a public mobile-communication network to the monitoring unit (13).

4. Method according to Claim 2 or 3, **characterized in that**, as rule, a previously defined data volume, a priority of the data, a safety-requirement criterion, a time delay, a signal strength, and/or a transmission time are used.

5. Method according to one of the foregoing claims, **characterized in that**, as first communication network, a wireless or a wired communication network is used.

6. Method according to one of the foregoing claims, **characterized in that**, as mobile-communication end-device (3), a mobile-communication end-device, a computer, a tablet computer, an intelligent textile, and/or an intelligent mobile-communication end-device are used.

7. Method according to Claim 6, **characterized in that**, in the mobile-communication end-device (3), for the purpose of storing, managing, and transmitting the data, at least one program (7) is used.

8. Method according to one of the foregoing claims, **characterized in that**, as at least one unit (2), a sensor unit and/or an elevator control unit are used.

9. Method according to Claim 8, **characterized in that** data are transmitted by the sensor unit (2) when the elevator car (5) with the first communication unit (1) is caused to travel past the sensor unit (2) or is in its (2) proximity.

10. Method according to one of claims 8 or 9, **characterized in that** the communication range of the sensor unit (2) is so chosen that it matches the cross section of the elevator hoistway (4).

11. Method according to one of claims 8 to 10, **characterized in that**, as sensor unit (2), an acceleration sensor, a temperature sensor, an air-pressure sensor, a current sensor, a voltage sensor, a light sensor, an air-humidity sensor, a door-contact unit, a safety unit, a weight sensor, a velocity sensor, and/or a position sensor are used.

12. Method according to one of the foregoing claims, **characterized in that**, in the first communication unit (1), at least one storage unit (11) and one communication module (12) are used.

## Revendications

1. Procédé pour échanger des données entre au moins une unité (2) d'une installation d'ascenseur et une unité de surveillance (13), éloignée de l'installation d'ascenseur, d'un central de service (14), une cabine d'ascenseur (5) qui circule dans une gaine d'ascenseur (4) étant utilisée dans l'installation d'ascenseur, 1 a ou les unités (2) étant reliées par l'intermédiaire d'un premier réseau de communication à une première unité de communication (1) disposée sur ou dans la cabine d'ascenseur (5), et les données envoyées par la ou les unités étant mises en mémoire dans la première unité de communication (1),
**caractérisé en ce**
**qu'**au moins un terminal de communication mobile (3) apporté dans la cabine d'ascenseur (5) par un passager d'ascenseur est relié par l'intermédiaire d'un second réseau de communication sans fil à la première unité de communication (1), les données transmises par la ou les unités (2) à la première unité de communication (1) et mises en mémoire dans celle-ci sont transmises par ladite première unité de communication (1) au terminal mobile (3) et mises en mémoire dans celui-ci,
la cabine d'ascenseur (5) est quittée par le passager d'ascenseur avec le terminal de communication mobile (3), après quoi les données mises en mémoire sont transmises par le terminal de communication mobile (3), par l'intermédiaire d'un réseau mobile public, à l'unité de surveillance (13) éloignée de l'installation d'ascenseur.

2. Procédé selon la revendication 1, **caractérisé en ce que** les données sont transmises par la première unité de communication (1) en fonction d'au moins une règle au terminal de communication mobile (3), et sont mises en mémoire dans celui-ci.

3. Procédé selon la revendication 1 ou 2, **caractérisé en ce que** les données mises en mémoire sont transmises par le terminal de communication mobile (3), par l'intermédiaire d'un réseau mobile public, à l'unité de surveillance (13) en fonction d'au moins une autre règle.

4. Procédé selon la revendication 2 ou 3, **caractérisé en ce qu'**on utilise comme règle un volume de données défini préalablement, une priorité des données, un critère d'exigence de sécurité, une heure, un délai, une intensité de signal et/ou un temps de transmission.

5. Procédé selon l'une des revendications précédentes, **caractérisé en ce qu'**on utilise comme premier réseau de communication un réseau de communication sans fil ou à fil.

6. Procédé selon l'une des revendications précédentes, **caractérisé en ce qu'**on utilise comme terminal de communication mobile (3) un terminal mobile, un ordinateur, une tablette informatique, un textile intelligent et/ou un terminal mobile intelligent.

7. Procédé selon la revendication 6, **caractérisé en ce que** pour le terminal de communication mobile (3), au moins un programme (7) est utilisé pour la mise en mémoire, la gestion et la transmission des données.

8. Procédé selon l'une des revendications précédentes, **caractérisé en ce qu'**on utilise comme unité(s) (2) une unité de capteur et/ou une unité de commande d'ascenseur.

9. Procédé selon la revendication 8, **caractérisé en ce que** des données sont transmises par l'unité de capteur (2) si la cabine d'ascenseur (5) avec la première unité de communication (1) passe devant ladite unité de capteur (2) ou se trouve à proximité de celle-ci (2).

10. Procédé selon l'une des revendications 8 ou 9, **caractérisé en ce que** la portée de l'unité de capteur (2) est choisie de manière à correspondre à la section transversale de la gaine d'ascenseur (4).

11. Procédé selon l'une des revendications 8 à 10, **caractérisé en ce qu'**on utilise comme unité de capteur un capteur d'accélération, un capteur de température, un capteur de pression d'air, un capteur de courant, un capteur de tension, un capteur de lumière, un capteur d'hygrométrie, une unité de contact de porte, une unité de sécurité, un capteur de poids, un capteur de vitesse et/ou un capteur de position.

12. Procédé selon l'une des revendications précédentes, **caractérisé en ce que** pour la première unité de communication (1), on utilise au moins une unité de mémoire (11) et un module de communication (12).
